# DEMANDE DE BREVET EUROPEEN

(11) **EP 4 180 603 A1**
(43) Date de publication de la demande: **17.05.2023**
(21) Numéro de dépôt: 22203398.7
(22) Date de dépôt: 24.10.2022
(51) Int. Cl.: E05D 5/04, E05D 7/04

(54) **RALLONGE DE DÉPORT DE GOND**

(30) Priorité: 25.10.2021 FR 2111312
(71) Demandeur: Rivray, Philippe, 28000 Chartres (FR); Rivray, Thibaut, 28000 Chartres (FR)
(72) Inventeur: Rivray, Philippe, 28000 Chartres (FR); Rivray, Thibaut, 28000 Chartres (FR)
(74) Mandataire: Brevalex

(57) **Abrégé**

L'invention concerne une rallonge (10) de déport de gond de volet comportant :
- un support (12) qui comporte une platine de fixation (26) verticale transversale et une platine de support (28) longitudinale verticale ;
- un gond femelle (14) relié à la platine de support (28) ; et
- un gond male (16) relié à la platine de support (28),

la platine de support (28) comporte un organe de solidarisation femelle (34) le gond femelle (14) et du gond male (16) comportent chacun un organe de solidarisation male (54, 82) qui coopère avec l'organe de solidarisation femelle (34),
et la coopération de l'organe de solidarisation male (54, 82) du gond femelle (14) avec l'organe de solidarisation femelle (34) est indépendante de la coopération de l'organe de solidarisation male (54, 82) du gond male (16) avec l'organe de solidarisation femelle (34),
caractérisé en ce que l'un de la platine de support (28), du gond femelle (14) ou du gond male (16) comporte une paire d'organes de solidarisation sensiblement identiques décalés verticalement l'un par rapport à l'autre.

## Description

### DOMAINE TECHNIQUE

L'invention concerne une rallonge de déport de gond destinée au montage d'un ouvrant sur une maçonnerie modifiée.

L'invention concerne plus particulièrement le domaine de la construction de bâtiment et l'isolation extérieure de ce bâtiment.

### ÉTAT DE LA TECHNIQUE ANTÉRIEURE

Lors de la rénovation thermique d'un bâtiment, une méthode connue consiste à d'ajouter des panneaux en isolant thermique sur les façades extérieures du bâtiment.

Cette technique d'isolation est particulièrement efficace, notamment car elle permet de conserver le volume habitable intérieur.

Toutefois, l'épaisseur des panneaux utilisés implique de déplacer certains ouvrants tels que des volets pour que ceux-ci soient de nouveau au niveau des nouvelles façades extérieures.

Ainsi, les gonds de ces ouvrants doivent être déplacés selon une distance équivalente à l'épaisseur des panneaux.

Pour ce faire, il a été proposé de monter un gond déporté sur une cale recouvrant le gond existant.

Le document EP2889444 décrit une telle cale de déport comportant un support destiné à être fixé sur le mur, un gond femelle destiné à être monté sur le gond existant et un gond male déporté.

Le gond femelle et le gond male sont tous les deux fixés sur le support par des mêmes moyens de liaison, ici par boulonnage.

Ce mode de réalisation est particulièrement complexe à mettre en œuvre car il nécessite notamment de fixer simultanément le gond male et le gond femelle sur le support.

L'invention a pour but de proposer une rallonge de déport de gond proposant un montage sur mur facilité.

### EXPOSÉ DE L'INVENTION

L'invention propose une rallonge de déport de gond de volet comportant :
- un support destiné à être fixé sur un mur, à proximité d'une ouverture formée dans le mur, qui comporte une platine de fixation au mur qui s'étend dans un plan vertical transversal et une platine de support s'étendant dans un plan longitudinal vertical ;
- un gond femelle destiné à être monté sur un gond existant monté sur ledit mur, ledit gond femelle est relié à la platine de support ; et
- un gond male relié à la platine de support,

dans laquelle la platine de support comporte au moins un organe de solidarisation femelle et chacun du gond femelle et du gond male comporte au moins un organe de solidarisation male qui coopère avec ledit au moins un organe de solidarisation femelle,
et dans laquelle la coopération de l'organe de solidarisation male du gond femelle avec l'organe de solidarisation femelle de la platine de support est indépendante de la coopération de l'organe de solidarisation male du gond male avec l'organe de solidarisation femelle de la platine de support,
caractérisé en ce que l'un de la platine de support, du gond femelle ou du gond male comporte une paire d'organes de solidarisation sensiblement identiques décalés verticalement l'un par rapport à l'autre.

L'indépendance de la coopération de l'organe de solidarisation male du gond femelle avec l'organe de solidarisation femelle de la platine de support par rapport à la coopération de l'organe de solidarisation male du gond male avec l'organe de solidarisation femelle de la platine de support permet de régler et fixer les deux gonds indépendamment l'un de l'autre, rendant l'installation de la rallonge de déport de gond plus facile.

De préférence, la platine de support comporte une paire d'organes de solidarisation femelles consistant en deux rainures longitudinales décalées verticalement l'une par rapport à l'autre, qui sont sensiblement de même longueur longitudinale et dont chacune est apte à coopérer avec les organes de solidarisation male de l'un du gond femelle ou du gond male.

De préférence, l'organe de solidarisation male du gond femelle est associé à la rainure verticalement supérieure et l'organe de solidarisation male du gond male est associé à la rainure verticalement inférieure.

De préférence, la platine de support comporte un seul organe de solidarisation femelle consistant en une rainure longitudinale unique qui est apte à coopérer de façon indépendante avec les organes de solidarisation male du gond femelle et du gond male, et l'un du gond femelle et du gond male comporte une paire d'organes de solidarisation males dont un seul organe de solidarisation male de la paire d'organes de solidarisation males coopère avec la rainure longitudinale unique.

De préférence, le gond femelle comporte une paire d'organes de solidarisation males.

De préférence, le gond femelle comporte un corps cylindrique d'axe principal vertical délimitant un logement ouvert verticalement vers le bas et une plaque de liaison reliée au corps cylindrique qui est reliée à la platine de support.

De préférence, les organes de solidarisation males du gond femelle sont portés par la plaque de liaison et sont répartis verticalement de part et d'autre du corps cylindrique

De préférence, le gond male comporte un corps cylindrique d'axe principal vertical qui porte une tige s'étendant verticalement vers le haut depuis le corps cylindrique et le gond male comporte une plaque de liaison reliée au corps cylindrique et à la platine de support.

De préférence, chacun du corps cylindrique du gond femelle et du corps cylindrique du gond male est décalé transversalement par rapport à la plaque de liaison qui lui est associée selon une distance transversale prédéfinie qui est identique pour le gond male et pour le gond femelle.

De préférence, le gond male comporte une plaque intermédiaire qui est inclinée par rapport à la direction longitudinale et par rapport à la direction transversale, qui relie le corps cylindrique à une extrémité longitudinale de la plaque de liaison.

De préférence, la rallonge comporte une jambe de renfort qui est reliée à la platine de fixation et à la platine de support.

L'invention propose aussi un procédé d'installation de matériau isolant sur une façade extérieure d'un mur d'un bâtiment, dans lequel le mur comporte une ouverture et au moins un gond male existant qui est fixé au le mur, à proximité d'un bord de l'ouverture,
dans lequel le procédé consiste à installer une rallonge de déport de gond selon l'invention sur le mur et comporte :
- une étape de montage du gond femelle sur le gond existant ;
- une étape de montage du support sur la façade externe du mur et avec le gond femelle ;
- une étape de montage du gond male sur le support ; et
- une étape de montage du panneau d'isolant sur la façade du mur qui est mise en œuvre avant ou après l'installation de la rallonge sur le mur.

De préférence, le procédé comporte une étape de démontage du gond femelle d'avec le support et une étape de démontage du gond male existant d'avec le mur qui sont mises en œuvre après l'étape de mise en place du gond male sur le support.

L'invention propose aussi un kit de déport de gond comportant une rallonge de déport de gond selon l'invention et comportant en outre au moins l'un parmi :
- une clé de réglage de la position verticale et/ou transversale du gond maie ;
- un étalonneur de mesure du diamètre d'une tige du gond male existant;
- une pluralité de tiges de différents diamètres qui sont aptes à être montées sur le corps cylindrique du gond maie ;
- un reporteur d'une distance longitudinale entre le gond male existant et le gond maie ;
- au moins un niveau à bulle ;
- un traceur d'un repère de découpe d'un matériau isolant destiné à être apposé sur le mur.

### BRÈVE DESCRIPTION DES DESSINS

[Fig. 1] est une représentation schématique en perspective d'une rallonge de déport de gond réalisée selon l'invention.
[Fig. 2] est une vue représentation schématique en perspective éclatée de la rallonge de déport de gond représentée à la figure 1.
[Fig. 3] est une vue de dessus de la rallonge de gond selon l'invention qui est assemblée sur un mur conformément à un premier mode de réalisation.
[Fig. 4] est une vue similaire à celle de la figure 3, dans laquelle le gond à déporter est décalé vers l'intérieur de l'embrasure par rapport au tableau.
[Fig. 5] est une représentation schématique en perspective d'une rallonge de déport de gond selon une variante de réalisation de l'invention comportant une jambe de renfort.
[Fig. 6] est un détail à plus grande échelle d'un gond femelle comportant des encoches formant des repères.
[Fig. 7] est une représentation schématique en perspective du support une variante de réalisation dans laquelle la jambe de renfort forme un gousset soudé au reste du support.
[Fig. 8] est une vue similaire à celle de la figure 7, montrant une variante de réalisation de l'invention selon laquelle le support comporte une seule rainure.
[Fig. 9] est une représentation schématique en perspective du gond femelle selon la variante de réalisation de l'invention.
[Fig. 10] est une représentation schématique en perspective de la clé de réglage.
[Fig. 11] est une représentation schématique en perspective éclatée de l'étalonneur.
[Fig. 12] est une représentation schématique en perspective éclatée du reporteur.
[Fig. 13] est une représentation schématique en perspective éclatée du traceur.

### EXPOSÉ DÉTAILLÉ DES MODES DE RÉALISATION

Pour la description de l'invention, on adoptera à titre non limitatif les orientations verticale, longitudinale et transversale selon le repère V, L, T indiqué aux figures.

On a représenté à la figure 1 une rallonge 10 de déport de gond qui est montée sur une façade extérieure 18 d'un mur 20.

La rallonge 10 est destinée à coopérer avec un gond male 24 existant qui est fixé au mur 20, à proximité d'une ouverture 60 formée dans le mur 20, et qui est destiné à permettre le pivotement d'un ouvrant (non représenté) tel qu'un volet.

La rallonge 10 comporte un support 12, un gond femelle 14, ou guide et un gond male 16 aussi appelé penture.

Lorsque la rallonge 10 est montée sur le mur 20, elle coopère avec le gond male 24 existant et propose un gond male 16 décalé longitudinalement par rapport au gond male existant 24 selon une distance prédéfinie.

De préférence, la rallonge 10 est mise en œuvre dans le cadre de la pose de panneaux d'isolant 22 sur la façade extérieure 18, afin de permettre le montage de l'ouvrant précédemment cité sur le mur 20 recouvert de panneaux isolants 22. La distance de décalage longitudinale de décalage du gond male 16 est sensiblement égale à l'épaisseur du panneau d'isolant 22.

Le support 12 est fixé sur la façade extérieure 18 et il porte le gond femelle 14 et le gond male 16. Il consiste ici en une équerre métallique comportant une platine de fixation 26 par l'intermédiaire de laquelle le support 12 est fixé à la façade extérieure 18 du mur 20 et une platine de support 28 sur laquelle le gond femelle 14 et le gond male 16 sont montés.

La platine de fixation 26 est apposée contre la façade extérieure 18, elle est donc parallèle à un plan vertical transversal. Elle comporte des trous 30, ici au nombre de quatre, qui coopèrent avec des moyens de fixation de la platine de fixation 26 au mur, qui sont de préférence des vis 32. Il sera compris que le nombre de trous 30 n'est pas limité à quatre et qu'il peut être supérieur ou inférieur. Ainsi, comme on peut le voir à la figure 5, la platine de fixation 26 comporte six trous 30.

La platine de support 28 s'étend perpendiculairement à la platine de fixation 26, dans un plan vertical longitudinal. Elle comporte au moins un organe de solidarisation femelle qui est destiné à coopérer avec au moins un organe de solidarisation male du gond femelle 14 et du gond male 16 pour permettre la liaison et un ajustement de la position longitudinale de ceux-ci par rapport au support, comme on le décrira par la suite.

Selon le mode de réalisation représenté aux figures 1 à 5, la platine de support 28 comporte deux organes de solidarisation femelle qui consistent chacun en une rainure longitudinale 34. Les deux rainures longitudinales 34 sont de préférence identiques, parallèles et décalées verticalement l'une par rapport à l'autre.

Selon un mode de réalisation préféré de la rallonge 10, et comme on peut le voir aux figures 2 et 5, les deux rainures 34 sont de même dimension selon la direction longitudinale et elles sont situées à la même distance longitudinale de la platine de fixation 26, c'est-à-dire qu'elles sont effectivement décalées verticalement l'une par rapport à l'autre.

Le gond femelle 14 est destiné à être monté sur le gond male existant 24. Il comporte à cet effet un corps cylindrique 36 d'axe principal vertical qui délimite un logement destiné à être monté sur une tige verticale du gond male existant 24.

De préférence, le diamètre interne du logement délimité par le corps cylindrique 36 est supérieur au diamètre de la tige du gond male existant 24. Ce diamètre est de préférence supérieur aux différents diamètres possibles des tiges de gond male existants. Le corps cylindrique 36 est associé à une vis de serrage 80 qui traverse sa paroi. De préférence, la vis de serrage 80 est d'axe principal longitudinal.

La vis de serrage 80 permet de garantir un bon positionnement longitudinal et transversal du gond femelle 14 sur le gond male existant 24 en serrant la tige du gond male existant 24 contre la paroi interne du corps cylindrique 36.

Le gond femelle 14 comporte aussi une plaque de liaison 38 qui est d'orientation principale verticale longitudinale et qui est apte à être reliée à la platine de support 28 du support 12.

Pour cela, la plaque de liaison 38 comporte au moins un organe de solidarisation male qui est destiné à coopérer avec les moyens de solidarisation femelle de la platine de support 28.

Enfin, le gond femelle 14 comporte une plaque intermédiaire 40 qui s'étend dans un plan vertical transversal et qui relie le corps cylindrique 36 à une extrémité longitudinale de la plaque de liaison 38, qui est de préférence l'extrémité la plus proche de la platine de fixation 26.

Selon un mode de réalisation préféré, la plaque intermédiaire 40 et le corps cylindrique 36 sont disposés l'un par rapport à l'autre pour que le corps cylindrique soit globalement décalé longitudinalement par rapport à la plaque intermédiaire en direction du mur 20, c'est-à-dire du côté opposé à la plaque de liaison 38. Cette caractéristique permet de faciliter le montage de la rallonge 10, notamment lorsque le gond male existant 24 est situé proche du mur 20 ou en léger retrait par rapport à sa façade extérieure 18.

De manière similaire, le gond male comporte un corps cylindrique 42 d'axe principal vertical qui porte une tige verticale 44 s'étendant verticalement vers le haut, une plaque de liaison 46 qui est d'orientation principale verticale longitudinale et qui est apte à être reliée à la platine de support 28 du support 12 et une plaque intermédiaire 48 qui s'étend transversalement entre le corps cylindrique 42 et la plaque de liaison 46.

Selon un mode de réalisation préféré, comme on peut le voir notamment à la figure 2, la tige verticale 44 est montée sur le corps cylindrique 42 de manière amovible, ce qui permet de monter une tige verticale 44 de diamètre convenable par rapport à l'ouvrant qu'elle est destinée à recevoir. Cette tige verticale 44 est ainsi de même diamètre que la tige du gond male existant 24.

La plaque de liaison 46 du gond male 16 comporte elle aussi au moins un organe de solidarisation male qui est destiné à coopérer avec les moyens de solidarisation femelle de la platine de support 28.

Selon un mode de réalisation préféré, les deux plaques intermédiaires 40, 48 sont conçues pour que les distances transversales entre l'axe principal de chaque corps cylindrique 36, 42 et la plaque de liaison 38, 46 qui lui est associée soient identiques.

Cet aspect de l'invention permet d'assurer un positionnement transversal correct de la tige verticale 44 par rapport à la tige du gond male existant 24.

Le corps cylindrique 36 du gond femelle 14 possède une face inférieure 50, qui est destinée à venir en appui vers le bas contre une face en vis-à-vis du gond male existant 24. Le corps cylindrique 42 du gond male 16 possède une face supérieure 52 à partir de laquelle la tige verticale s'étend vers le haut.

Lorsque le gond femelle 14 et le gond male 16 sont positionnés sur le support 12, leur position verticale est telle que la face inférieure 50 du corps cylindrique 36 du gond femelle 14 et la face supérieure 52 du corps cylindrique 42 du gond male 16 sont à la même position verticale.

Il en résulte que la face supérieure 52 du corps cylindrique 42 du gond male 16 est seulement décalée longitudinalement par rapport à la face supérieure du gond male existant.

Ces deux faces supérieures sont par contre situées à la même position verticale et à la même position transversale par rapport au mur 20.

Cela permet de garantir un déport efficace du gond afin de garantir un montage correct de l'ouvrant associé.

Pour cela, selon un aspect de la rallonge 10, lorsque les gonds 14, 16 sont assemblés sur le support 12, ils sont superposés verticalement et en contact l'un avec l'autre au niveau de faces horizontales respectives en vis-à-vis.

Comme on l'a dit précédemment, la platine de support 28 comporte au moins un organe de solidarisation femelle qui coopère avec au moins un organe de solidarisation male du gond femelle 14 et du gond male 16 pour permettre la liaison et un ajustement de la position longitudinale de ceux-ci par rapport au support 12.

Selon un mode de réalisation préféré, les organes de solidarisation males du gond femelle 14 et du gond male 16 coopèrent avec le dit au moins un organe de solidarisation femelle de la platine de support 28 de façon indépendante.

Cette indépendance des organes de solidarisation respectifs permet de mettre en œuvre un réglage de la position longitudinale d'un gond, en particulier du gond male 16 postérieurement au réglage de la position longitudinale de du gond femelle.

Aussi, cette indépendance des moyens de liaison permet de démonter le gond femelle 14 du support 12 après avoir fixé le gond male 16 dans sa position finale.

Selon le mode de réalisation représenté aux figures 1 à 5, la platine de support 28 comporte deux organes de solidarisation femelle qui consistent chacun en une rainure longitudinale 34. Les deux rainures longitudinales 34 sont de préférence identiques, parallèles et décalées verticalement l'une par rapport à l'autre.

Selon un mode de réalisation préféré de la rallonge 10, et comme on peut le voir aux figures 2 et 5, les deux rainures 34 sont de même dimension selon la direction longitudinale et elles sont situées à la même distance longitudinale de la platine de fixation 26, c'est-à-dire qu'elles décalées verticalement l'une par rapport à l'autre.

Selon ce mode de réalisation, l'indépendance des moyens de liaison est mise en œuvre par le fait que chaque rainure longitudinale 34 est associée à l'un du gond femelle 14 ou du gond male 16.

Ici, la rainure longitudinale 34 supérieure est associée au gond femelle 14 et la rainure longitudinale 34 inférieure est associée au gond male 16.

Comme on l'a mentionné précédemment, les deux rainures longitudinales 34 sont de même dimension longitudinale et ont la même position longitudinale l'une par rapport à l'autre. Ainsi, le support 12 est réversible, c'est-à-dire qu'il peut être retourné afin de disposer la platine de support à droite ou à gauche de la platine de fixation 26 selon le coté de l'ouverture 60 où la rallonge 10 est montée.

Quel que soit ce côté de l'ouverture 60 où la rallonge est montée, le gond femelle 14 et le gond male 16 peuvent chacun être associé à la rainure longitudinale 34 qui lui est adaptée, comme on le décrira par la suite.

Les organes de solidarisation males de chaque gond 14, 16 avec la platine de support 28 comportent chacun une paire de boulons 54 permettant de serrer la plaque de liaison 38, 46 avec la platine de support 28. L'utilisation de deux boulons 54 pour fixer chaque gond 14, 16 avec la platine de support 28 permet d'éviter tout basculement de l'un de ces composants lors de leur assemblage sur le mur 20.

Selon le mode de réalisation représenté aux figures 1 à 6, et comme on l'a dit plus haut, la platine de support 28 comporte deux organes de fixation femelle identiques et décalés verticalement l'un par rapport à l'autre. Selon ce mode de réalisation, chacun du gond femelle 14 et du gond male 16 comporte un seul organe de fixation male qui coopère avec un des organes de fixation femelle de la platine de support 28.

C'est-à-dire que chacun du gond femelle 14 et du gond male 16 comporte une paire de boulons 54 qui coopère avec l'une des deux rainures longitudinales 34 de la platine de support 28.

De préférence, la dimension verticale de chaque rainure longitudinale 34 est sensiblement égale au diamètre de la vis du boulon 54, limitant les jeux verticaux entre le gond 14, 16 et la platine de support 28.

Ici, le bord longitudinal 56 de chaque rainure longitudinale 34 est rectiligne, ce qui offre une plage de réglage importante.

Selon une variante de réalisation non représentée, au moins un bord longitudinal 56 de chaque rainure longitudinale 34 est cranté, le pas de ce crantage étant un multiple du rayon de la vis du boulon 54, pour offrir un réglage plus aisément répétable de la position relative du gond male 16.

Cette variante est particulièrement avantageuse dans le cas d'un ouvrant associé à plusieurs gonds existants 24 pour lequel plusieurs rallonges sont utilisées et le réglage du déport de gond pour toutes les rallonges 10 doit être le plus proche possible.

On décrira par la suite les différentes étapes de pose d'une rallonge 10 selon l'invention en référence à la figure 3.

Dans un premier temps, le gond femelle 14 est mis en place sur le gond male existant 24, c'est-à-dire en positionnant son corps cylindrique 36 autour de la tige du gond male existant 24 et en serrant la vis de serrage 80 sur la tige du gond male existant 24.

Dans un deuxième temps, le support 12 est mis en place sur le mur 20. Lors de cette mise en place du support, la platine de fixation 26 est positionnée contre la façade extérieure 18 du mur et la platine de support 28 est reliée à la plaque de liaison 38 du gond femelle 14 par l'intermédiaire des boulons 54.

Dans ce deuxième temps, la liaison entre le gond femelle 14 et le support est encore provisoire, pour laisser un degré de liberté entre la platine de support 28 et la plaque de liaison 38 en vue de permettre un réglage de la position du support 12 sur le mur 20.

Aussi, dans ce deuxième temps, le gond femelle 14 est associé à la rainure 34 qui est située verticalement la plus haute, des deux rainures 34, indépendamment du côté droit ou gauche de l'ouverture 60 où la rallonge 10 est montée.

La liaison entre la platine de support 28 et la plaque de liaison 38 s'effectue par leurs faces longitudinales verticales en vis-à-vis et par l'intermédiaire de boulons 54 engagés dans la rainure longitudinale 34 supérieure. Cette liaison permet de positionner transversalement et verticalement le support 12 par rapport au mur 20.

Le positionnement longitudinal du support 12 est assuré par l'appui de la platine de fixation 26 contre la façade extérieure 18 du mur 20.

Le support 12 est ensuite fixé de manière permanente sur le mur 20 par tout moyen connu, notamment par scellement de tiges filetées dans le mur 20 qui coopèrent avec les trous 30 de la platine de fixation 26.

Selon une variante de réalisation, une plaque d'isolation thermique est disposée entre la façade extérieure 18 du mur 20 et la platine de fixation 26 et des rondelles isolantes thermiquement sont disposées entre les tiges filetées et la platine de fixation 26.

La plaque d'isolation thermique et les rondelles isolantes sont réalisées en tout matériau isolant thermiquement tel que par exemple en polyuréthane. Ils permettent d'empêcher la formation d'un pont thermique entre le mur 20 et la rallonge 10 au niveau du support 12.

La fixation du gond femelle 14 avec le support 12 est ensuite rendue définitive par un serrage plus fort des boulons 54.

Ensuite, le gond male 16 est mis en place sur le support 12.

Pour cela, la plaque de liaison 46 est mise en contact avec la platine de support 28 et les boulons 54 associés au gond male 16 sont engagés dans la plaque de liaison 46 et dans la rainure longitudinale 34 inférieure. Par contre, les boulons 54 ne sont pas serrés complètement, pour permettre un déplacement longitudinal du gond male 16 par rapport au support 12.

Les positions transversale et verticale du gond male 16 par rapport au gond male existant 24 sont alors les mêmes, il ne reste qu'à effectuer le réglage de la position longitudinale du gond male 16 par rapport au gond male existant 24.

Ce réglage est effectué en fonction de l'épaisseur du panneau d'isolant 22 recouvrant le mur 20.

D'une manière générale, un ouvrant est associé à plusieurs gonds qu'il faut déporter selon une même distance longitudinale. Ainsi, les rallonges 10 utilisées pour l'ouvrant doivent être réglées de la même façon pour que l'ouvrant puisse être correctement décalé.

Pour faciliter le réglage des positions des gonds males 16 des différentes rallonges 10 utilisées, chaque rallonge 10 comporte des repères formés sur certains composants.

Ici, comme on peut le voir à la figure 6, les repères consistent en des encoches verticales 74 formées sur la plaque de liaison 38 du gond femelle 14. Ces encoches 74 sont espacées longitudinalement selon un pas défini, par exemple ici un pas de 1 centimètre et des inscriptions représentatives du décalage longitudinal obtenu sont associées aux encoches 74.

Ainsi, en associant ces encoches 74 du gond femelle 14 avec un repère unique du gond male 16, il est possible d'assurer un décalage identique pour toutes les rallonges 10.

La liaison du gond femelle 14 et du gond male 16 avec le support 12 par l'intermédiaire des deux rainures longitudinales 34 permet de monter et de régler la position longitudinale du gond male 16 par rapport au support de façon indépendante du montage du gond femelle 14 sur le support.

On comprend que cette mise en place du gond male 16 est alors plus aisée pour un utilisateur qui n'a alors qu'à gérer la fixation d'un seul élément sur le support 12, au contraire des solutions de l'état de la technique selon lesquelles le gond femelle et le gond male sont fixés simultanément sur le support.

Une fois que la position longitudinale du gond male 16 est effectuée, les boulons 54 sont serrés de manière définitive. Un point de soudure ou tout autre moyen similaire peut être utilisé pour empêcher les boulons 54 de se desserrer.

Le panneau isolant 22 est creusé localement pour dégager un espace libre recevant la rallonge 10. Ce creusement a lieu soit après la pose du panneau d'isolant 22 lorsque celui-ci est installé avant la rallonge 10 ou bien avant la pose de celui-ci lorsque le panneau d'isolant 22 est installé après la rallonge 10.

A l'issue de la mise en place de la rallonge 10, c'est-à-dire après avoir fixé de manière définitive le gond male 16, le creux formé dans le panneau d'isolant 22 est comblé par un matériau isolant, destiné à réduire les risques de pont thermique.

Selon le mode de réalisation représenté à la figure 3, le gond male existant 24 est situé transversalement en retrait par rapport à un bord 62 de l'ouverture 60 du mur.

Ainsi, lorsque le creux formé dans le panneau d'isolant 22 est comblé, le gond male existant 24 et le gond femelle 14 sont aussi recouverts par le matériau de comblement. Seule une partie du gond male 16, comprenant le corps cylindrique 42 et la tige verticale 44, est alors visible. Cela permet d'avoir une intervention d'isolation du bâtiment sans perte notable de l'aspect général du bâtiment puisque le gond male existant 24 et la rallonge 10, mise à part la partie visible du gond male 16, sont dissimulés à l'intérieur du panneau d'isolant 22.

Selon le mode de réalisation représenté à la figure 4, le gond male existant 24 est situé transversalement à proximité du bord 62 de l'ouverture 60 du mur 20.

Dans une telle configuration, même en rebouchant le creux formé dans le panneau d'isolant 22, le gond male existant 24 et le gond femelle 14 ne peuvent être masqués par le matériau de comblement.

C'est pourquoi, selon un autre aspect de l'invention, après avoir fixé de manière définitive le gond male 16 sur le support 12, le gond femelle 14 est désolidarisé du support 12 et du gond male existant 24. Le gond male existant 24 est lui aussi démonté du mur 20, par exemple par découpe à sa base. Ainsi, le gond femelle 14 et le gond male existant 24 ne peuvent plus être en saillie par rapport au bord 62 de l'ouverture 60.

Puisque les moyens de liaison du gond femelle 14 avec le support 12 et les moyens de liaison du gond male 16 avec le support 12 sont indépendants les uns des autres, il est possible de démonter le gond femelle 14 du support 12 sans nuire au positionnement du gond male 16 sur le support 12 et par rapport au mur 20.

Ensuite, le creux formé dans le panneau d'isolant 22 est comblé comme décrit précédemment.

Il est ainsi possible d'avoir un déport de gond pour lequel le gond male existant 24 n'est pas visible.

Le support 12 est lui aussi agencé dans le panneau d'isolant 22 grâce à la présence des plaques intermédiaires 40, 48. En effet, grâce à la présence de celles-ci entre le corps cylindrique 36, 42 et la plaque de liaison 38, 46 associée, le support 12 est décalé transversalement et est en retrait par rapport au bord 62 de l'ouverture 60, quelle que soit la position du gond male existant.

Selon un mode de réalisation préféré permettant au support 12 d'être entièrement agencé dans le panneau d'isolant 22, la plaque intermédiaire 48 du gond male 16 est inclinée par rapport à la direction transversale et par rapport à la direction longitudinale. La plaque intermédiaire 48 du gond male 16 est ainsi située dans le prolongement de l'extrémité longitudinale 64 de la plaque de liaison 46 située la plus loin du mur, pour que cette extrémité longitudinale 64 de la plaque de liaison 46 soit elle aussi en retrait longitudinalement dans le panneau d'isolant 22.

On a représenté à la figure 5 une variante de réalisation de la rallonge 10 qui est particulièrement adaptée à un déport de gond selon une grande distance, par exemple un déport de plus de 200mm.

Dans le cas d'un tel déport, les contraintes mécaniques sont exercées sur la rallonge 10, notamment en flexion selon la direction transversale T, du fait de la faible épaisseur de la platine de support 28 dans cette direction.

Pour supporter ces efforts de flexion, la platine de fixation 26 comporte un plus grand nombre de trous 30, ici six trous 30 répartis en deux alignements transversaux superposés.

Ces efforts de flexion induiraient une déformation de la rallonge 10 et par conséquent un mauvais positionnement de l'ouvrant destiné à être monté sur le gond male 16.

A cet effet, selon cette variante de réalisation, la rallonge 10 comporte une jambe de renfort 68 qui s'étend en diagonale en reliant la platine de fixation 26 à la platine de support 28. De préférence, la jambe de renfort 68 comprend une première extrémité 70 qui est reliée à une extrémité 26a transversale de la platine de fixation 26 et la jambe de renfort 68 comprend une deuxième extrémité 72 qui est reliée à la platine de support 28.

De préférence, chaque extrémité 70, 72 de la jambe de renfort 68 est pliée par rapport au reste de la jambe de renfort 68 pour s'étendre parallèlement à la platine de fixation 26 ou à la platine de support 28 qui lui est associée.

La première extrémité 70 de la jambe de renfort 68 comporte un orifice qui est destiné à recevoir une vis 32 de fixation de la platine de fixation 26 au mur 20.

La deuxième extrémité 72 de la jambe de renfort 68 comporte elle aussi un orifice qui est destiné à recevoir un boulon reçu dans une rainure longitudinale 34 pour sa liaison à la platine de support 28.

De préférence, la deuxième extrémité 72 de la jambe de renfort 68 est reliée à la rainure longitudinale 34 supérieure, qui est associée au gond femelle 14. Par conséquent, l'orifice de la première extrémité 70 de la jambe de renfort 68 est associé et est en alignement avec un trou 30 de la platine de fixation 26 situé dans l'alignement supérieur de trous 30.

L'alignement supérieur de trous 30 est à cet effet situé verticalement à la même hauteur que la rainure longitudinale 34 supérieure.

La deuxième extrémité 72 de la jambe de renfort 68 est fixée à la platine de support 28 par un boulon 54 permettant la fixation du gond femelle 14 sur la platine de support 28.

Selon les positions relatives du gond femelle 14 et de la jambe de renfort 68, il est possible que ceux-ci ne soient pas alignés longitudinalement pour permettre leur fixation par un même boulon 54.

Dans ce cas, après la fixation de la rallonge 10 sur le mur 20, le gond femelle 14 est démonté de la platine de support 28, pour permettre la fixation de la deuxième extrémité 72 de la jambe de renfort 68 sur la platine de support 28.

Selon une variante de réalisation représentée à la figure 7, la jambe de renfort 68 forme un gousset qui est soudé à la platine de fixation 26 et à la platine de support 28.

Selon cette variante, et selon un mode de réalisation préféré mais non limitatif, la jambe de renfort 68 s'étend dans un plan horizontal et elle est située verticalement entre les deux rainures longitudinales 34.

On a représenté aux figures 8 et 9 un autre mode de réalisation selon lequel la platine de support 28 comporte un seul organe de solidarisation femelle, c'est-à-dire une seule rainure longitudinale 34, comme on peut le voir à la figure 8.

Selon cet autre mode de réalisation, comme on peut le voir à la figure 9, le gond femelle 14 comporte deux organes de solidarisation males.

Ces deux organes de solidarisation males du gond femelle 14 consistent en deux paires de boulons 54 qui sont montés dans des orifices associés 82 formés dans la plaque de liaison 38 du gond femelle 14. Ici, seuls les orifices 82 associés aux boulons 54 sont représentés à la figure 9.

Les orifices 82 sont répartis en deux paires d'orifices, les orifices 82 d'une paire d'orifices sont alignés longitudinalement et les deux paires d'orifices 82 sont sensiblement identiques et sont décalées verticalement l'une par rapport à l'autre, de sorte que la distance longitudinale entre les orifices 82 de chaque paire d'orifice est égale à une distance prédéfinie.

La plaque de liaison 38 du gond femelle 14 a une étendue verticale permettant de former les différents orifices 82.

Comme dans le mode de réalisation précédent, le gond femelle 14 comporte un corps cylindrique 36 et une plaque intermédiaire 40 reliant le corps cylindrique 36 à la plaque de liaison 38. Ici aussi, le corps cylindrique 36 est décalé longitudinalement par rapport à la plaque intermédiaire en direction du mur 20, c'est-à-dire du côté opposé à la plaque de liaison 38.

Le corps cylindrique 36 et la plaque intermédiaire 40 sont décalés verticalement par rapport aux deux paires d'orifices 82. De préférence, le corps cylindrique 36 et la plaque intermédiaire 40 sont disposés verticalement à une position intermédiaire entre les deux paires d'orifices 82, de préférence à équidistance verticale des deux paires d'orifices 82.

Aussi, le gond male 16 comporte un seul organe de solidarisation male, comme pour le premier mode de réalisation. La description du gond male 16 se déduira de celle qui a été faite précédemment.

Puisque la platine de support 28 comporte un seul organe de solidarisation femelle, c'est-à-dire une seule rainure 34, elle coopère avec un seul organe de solidarisation male du gond femelle 14 et avec l'organe de solidarisation male du gond male 16.

L'organe de solidarisation male du gond femelle 14, c'est à dire les orifices 82 de la paire d'orifices qui reçoivent la paire de boulons 54 qui coopèrent avec la rainure 34, est défini en fonction du côté de l'ouverture 60 où la rallonge 10 est montée.

La rainure unique 34 coopère simultanément avec les deux paires de boulons dont chaque paire de boulons 54 appartient à l'un du gond femelle 14 et du gond male 16.

La paire de boulons 54 appartient au gond femelle 14 coopère avec la rainure unique 34 de manière indépendante par rapport à la coopération de la paire de boulons 54 appartenant au gond male 16. Pour cela, la dimension longitudinale de la rainure 34 est définie pour permettre aux plaques de liaison 38, 46 du gond femelle 14 et du gond male 16 d'être montées simultanément sur la platine de support 28 en étant décalées longitudinalement l'une par rapport à l'autre et donc sans se chevaucher transversalement.

Selon ce mode de réalisation, le support comporte une jambe de renfort 68 qui forme un gousset soudé à la platine de fixation 26 et à la platine de support 28. La jambe de renfort 68 s'étend dans un plan horizontal et elle est décalée verticalement par rapport à la rainure longitudinale unique34.

Selon un autre aspect de l'invention, la rallonge 10 de déport de gond fait partie d'un kit de déport de gond comportant, outre le support 12, le gond femelle 14 et le gond male 16, d'autres accessoires destinés à faciliter le déport de gond et la pose de l'isolant.

Un premier accessoire consiste en une clé de réglage 84 qui est représentée à la figure 10.

La clé de réglage est conçue pour appliquer un effort manuellement soit transversalement soit verticalement afin de corriger d'éventuels défauts de positionnement de la tige verticale 44.

La clé de réglage 84 comporte ainsi un manche 86 et une tête 88 délimitant un logement destiné à recevoir le corps cylindrique 42 du gond male 16.

Un autre accessoire (non représenté) du kit de déport de gond consiste en un ensemble de tiges 44 de différents diamètres qui sont aptes à être montées sur le corps cylindrique 42 du gond male 16 en fonction du diamètre de la tige du gond male existant 24.

Le kit comporte un étalonneur 90 représenté à la figure 11, qui est constitué d'une pluralité de languettes 92 à encoches 94.

Chaque languette 92 comporte à une première extrémité une encoche 94 dont la largeur de l'encoche 94 correspond à un diamètre possible de la tige du gond male existant 24. Ainsi, en faisant correspondre la bonne languette avec la tige du gond male existant 24, il est possible de déterminer aisément le diamètre de la tige du gond male existant 24 et ainsi choisir la tige 44 à monter sur le corps cylindrique 42 du gond male 16.

Ici, les languettes 92 sont représentées séparées les unes des autres, il sera compris qu'elles peuvent être solidarisées les unes aux autres à leur deuxième extrémité, par un trou 96 recevant un élément de liaison, pour que l'étalonneur 90 forme une sorte d'éventail.

Un autre accessoire du kit de déport de gond consiste en un ou plusieurs niveaux à bulles (non représentés), de préférence magnétisés, qui sont destinés à être fixés sur le support 12 ou le gond male 16 par exemple, afin de s'assurer d'une orientation correcte de la rallonge.

Le kit de déport comporte aussi la plaque d'isolation thermique mentionnée précédemment, qui est destinée à être montée entre le support 12 et la façade extérieure 18 du mur 20 ainsi que les rondelles isolantes.

Le kit de déport comporte aussi un reporteur 100 représenté à la figure 12 qui permet de reproduire avec régularité l'écartement entre le gond male existant 24 et le gond male 16 de déport. Cet outil est particulièrement avantageux lorsque l'invention est mise en œuvre dans le cadre de la pose d'un matériau isolant 22 sur un bâtiment comportant un grand nombre d'ouvertures 60. En effet, un grand nombre de rallonges 10 doit alors être utilisées, l'utilisation du reporteur 100 permet ainsi de réaliser un positionnement longitudinal du gond male 16 par rapport au gond male existant 24 sans avoir à mesurer ni calculer systématiquement les cotes relatives à chaque gond male existant 24.

Le reporteur 100 consiste en un élément télescopique composé de deux profilés 102, 104 emmanchés l'un dans l'autre avec possibilité de coulissement le long de leur direction principale.

Un premier profilé 102 est externe et comporte, à une première extrémité 102a deux lumières 106 qui sont destinées à recevoir le gond male existant 24. le profil des lumières 106 définit une portée en arc de cercle contre laquelle le gond male existant est destiné à venir en appui.

La deuxième extrémité 102b du premier profilé comporte un bossage 108 qui est taraudé et qui reçoit une vis de blocage du deuxième profilé en position dans le premier profilé.

Le deuxième profilé 104 est destiné à être reçu dans le premier profilé 102. Il comporte une première extrémité 110 qui est en permanence à l'extérieur du premier profilé 102. Cette première extrémité 110 comporte une entaille en arc de cylindre qui est ouverte axialement. Cette première extrémité 110 définit une portée en arc de cercle qui vient en appui contre le gond male 16.

Préalablement à l'utilisation du rapporteur 100, une rallonge de déport de gond 10 doit avoir été mise en place, c'est-à-dire qu'un gond male 16 est positionné et fixé au support 12 en fonction de l'épaisseur de l'isolant 22.

Dans un premier temps, on règle la longueur du rapporteur 100 en positionnant chaque extrémité libre des deux profilés 102, 104 sur le gond male existant 24 et le gond male 16. Cette longueur du rapporteur 100 est alors verrouillée par serrage de la vis reçue dans le bossage taraudé 108.

Ensuite, le rapporteur 100 peut être utilisé lors de la mise en place du gond male 16 de chaque autre rallonge 10, formant un gabarit qui ne nécessite pas, pour l'opérateur, de mesurer les positions relatives de chaque gond existant 24 et de calculer la position longitudinale du gond male 16 en fonction de l'épaisseur de l'isolant 22.

Pour faciliter le réglage du rapporteur 100, une paroi externe 112 du deuxième profilé 104 présente des inscriptions servant de repère pour le positionnement du deuxième profilé 104 par rapport au premier profilé 102.

Le kit de déport comporte aussi un traceur 114 représenté à la figure 13, qui est utilisé après la pose des rallonges 10 et lorsque les volets sont montés sur les gonds males 16 déportés.

Ce traceur 114 est constitué de deux parties 116, 118 de forme parallélépipédique dont chacune a une épaisseur donnée.

La première partie 116 traceur 114 a pour but de permettre de tracer sur l'isolant une ligne de découpe de l'isolant 22 pour avoir un écart prédéfini entre le bord du volet et l'isolant 22.

Pour cela, la première partie 116 du traceur est posée contre le bord du volet, un crayon est posé sur l'autre côté de la première partie 116 et vient en appui contre l'isolant 22.

L'opérateur fait alors glisser le traceur 114 et le crayon le long du bord du volet pour tracer un repère de découpe sur l'isolant.

Après avoir découpé l'isolant 22 selon ce repère de découpe, une baguette de protection de l'isolant 22 est ensuite posée.

La deuxième partie 118 du traceur 114 a une épaisseur inférieure à celle de la première partie 116, cette épaisseur de la deuxième partie118 correspond préférentiellement à l'épaisseur de la première partie 116 à laquelle l'épaisseur de la baguette de protection est retirée.

Cette deuxième partie 118 du traceur 114 est utilisée à des fins de contrôle du jeu final entre le bord du volet et l'isolant recouvert de la baguette de protection.

Selon une variante de réalisation, l'épaisseur de la première partie 116 du traceur et l'épaisseur de la deuxième partie 118 sont gravées sur celles-ci, pour faciliter l'identification du traceur.

Ici, l'épaisseur de la première partie 116 est de 12 mm et l'épaisseur de la deuxième partie 118 est de 8mm.

## Revendications

1. Rallonge (10) de déport de gond de volet comportant :
- un support (12) destiné à être fixé sur un mur (20), à proximité d'une ouverture (60) formée dans le mur (20), qui comporte une platine de fixation (26) au mur (20) qui s'étend dans un plan vertical transversal et une platine de support (28) s'étendant dans un plan longitudinal vertical ;
- un gond femelle (14) destiné à être monté sur un gond existant (24) monté sur ledit mur (20), ledit gond femelle (14) est relié à la platine de support (28) ; et
- un gond male (16) relié à la platine de support (28),
dans laquelle la platine de support (28) comporte au moins un organe de solidarisation femelle (34) et chacun du gond femelle (14) et du gond male (16) comporte au moins un organe de solidarisation male (54, 82) qui coopère avec ledit au moins un organe de solidarisation femelle (34),
et dans laquelle la coopération de l'organe de solidarisation male (54, 82) du gond femelle (14) avec l'organe de solidarisation femelle (34) de la platine de support (28) est indépendante de la coopération de l'organe de solidarisation male (54, 82) du gond male (16) avec l'organe de solidarisation femelle (34) de la platine de support (28),
**caractérisé en ce que** l'un de la platine de support (28), du gond femelle (14) ou du gond male (16) comporte une paire d'organes de solidarisation sensiblement identiques décalés verticalement l'un par rapport à l'autre.

2. Rallonge (10) selon la revendication précédente, **caractérisée en ce que** la platine de support (28) comporte une paire d'organes de solidarisation femelles consistant en deux rainures longitudinales (34) décalées verticalement l'une par rapport à l'autre, qui sont sensiblement de même longueur longitudinale et dont chacune est apte à coopérer avec les organes de solidarisation male (54, 82) de l'un du gond femelle (14) ou du gond male (16).

3. Rallonge (10) selon la revendication précédente, **caractérisée en ce que** l'organe de solidarisation male (54, 82) du gond femelle (14) est associé à la rainure (34) verticalement supérieure et l'organe de solidarisation male (54, 82) du gond male (16) est associé à la rainure (34) verticalement inférieure.

4. Rallonge (10) selon la revendication 1 **caractérisé en ce que** la platine de support (28) comporte un seul organe de solidarisation femelle consistant en une rainure longitudinale (34) unique qui est apte à coopérer de façon indépendante avec les organes de solidarisation male (54, 82) du gond femelle (14) et du gond male (16),
et **en ce que** l'un du gond femelle (14) et du gond male (16) comporte une paire d'organes de solidarisation males (54, 82) dont un seul organe de solidarisation male (54, 82) de la paire d'organes de solidarisation males (54, 82) coopère avec la rainure longitudinale (34) unique.

5. Rallonge (10) selon la revendication précédente, **caractérisée en ce que** le gond femelle (14) comporte une paire d'organes de solidarisation males (54, 82).

6. Rallonge (10) selon l'une quelconque des revendications précédentes, **caractérisée en ce que** le gond femelle (14) comporte un corps cylindrique (36) d'axe principal vertical délimitant un logement ouvert verticalement vers le bas et une plaque de liaison (38) reliée au corps cylindrique (36) qui est reliée à la platine de support (28).

7. Rallonge (10) selon la revendication précédente, en combinaison avec la revendication 5, **caractérisée en ce que** les organes de solidarisation males (54, 82) du gond femelle (14) sont portés par la plaque de liaison (38) et sont répartis verticalement de part et d'autre du corps cylindrique (36)

8. Rallonge (10) selon l'une quelconque des revendications précédentes, **caractérisée en ce que** le gond male (16) comporte un corps cylindrique (42) d'axe principal vertical qui porte une tige (44) s'étendant verticalement vers le haut depuis le corps cylindrique (42) et le gond male (16) comporte une plaque de liaison (46) reliée au corps cylindrique (42) et à la platine de support (28).

9. Rallonge (10) selon la revendication 8, en combinaison avec la revendication 6 ou 7, **caractérisée en ce que** chacun du corps cylindrique (36) du gond femelle (14) et du corps cylindrique (42) du gond male (16) est décalé transversalement par rapport à la plaque de liaison (38, 46) qui lui est associée selon une distance transversale prédéfinie qui est identique pour le gond male (16) et pour le gond femelle (14).

10. Rallonge (10) selon la revendication précédente, **caractérisée en ce que** le gond male (16) comporte une plaque intermédiaire (48) qui est inclinée par rapport à la direction longitudinale et par rapport à la direction transversale, qui relie le corps cylindrique (42) à une extrémité longitudinale (64) de la plaque de liaison (46).

11. Rallonge (10) selon l'une quelconque des revendications précédentes, **caractérisée en ce qu'**elle comporte une jambe de renfort (68) qui est reliée à la platine de fixation (26) et à la platine de support (28).

12. Procédé d'installation de matériau isolant sur une façade extérieure (18) d'un mur (20) d'un bâtiment, dans lequel le mur comporte une ouverture (60) et au moins un gond male existant (24) qui est fixé au le mur (20), à proximité d'un bord (62) de l'ouverture (60),
dans lequel le procédé consiste à installer une rallonge (10) de déport de gond selon l'une quelconque des revendications précédentes sur le mur (20) et comporte :
- une étape de montage du gond femelle (14) sur le gond existant (24) ;
- une étape de montage du support (12) sur la façade externe (18) du mur (20) et avec le gond femelle (14) ;
- une étape de montage du gond male (16) sur le support (12) ; et
- une étape de montage du panneau d'isolant (22) sur la façade du mur (20) qui est mise en œuvre avant ou après l'installation de la rallonge sur le mur (20).

13. Procédé selon la revendication 12, **caractérisé en ce qu'**il comporte une étape de démontage du gond femelle (14) d'avec le support (12) et une étape de démontage du gond male existant (24) d'avec le mur (20) qui sont mises en œuvre après l'étape de mise en place du gond male (16) sur le support (12).

14. Kit de déport de gond comportant une rallonge (10) de déport de gond selon l'une quelconque des revendications précédentes, et comportant en outre au moins l'un parmi :
- une clé (84) de réglage de la position verticale et/ou transversale du gond male (16) ;
- un étalonneur (90) de mesure du diamètre d'une tige du gond male existant (24) ;
- une pluralité de tiges (44) de différents diamètres qui sont aptes à être montées sur le corps cylindrique (42) du gond male (16) ;
- un reporteur (100) d'une distance longitudinale entre le gond male existant (24) et le gond male (16) ;
- au moins un niveau à bulle ;
- un traceur (114) d'un repère de découpe d'un matériau isolant (22) destiné à être apposé sur le mur (20).
